# EUROPÄISCHE PATENTSCHRIFT

(11) **EP 0 101 002 B1**
(45) Veröffentlichungstag und Bekanntmachung des Hinweises auf die Patenterteilung: **26.10.1988**
(21) Anmeldenummer: 83107628.6
(22) Anmeldetag: 03.08.1983
(51) Int. Cl.: F24C 15/10

(54) **Einbauanordnung für eine Elektrokochplatte mit einem sie umgebenden Tragring**
Built in assembly for an electric cooking plate with a support ring surrounding this plate
Dispositif de montage encastré pour une plaque de cuisson électrique avec un anneau de support entourant ladite plaque

(30) Priorität: 13.08.1982 DE 3230085; 14.05.1983 DE 3317624
(43) Veröffentlichungstag der Anmeldung: 22.02.1984
(73) Patentinhaber: E.G.O. Elektro-Geräte Blanc u. Fischer, D-75032 Oberderdingen (DE)
(72) Erfinder: Fischer, Karl, D-7519 Oberderdingen (DE); Schreder, Felix, D-7519 Oberderdingen (DE)
(74) Vertreter: Patentanwälte Ruff, Beier, Schöndorf und Mütschele

(56) Entgegenhaltungen:
- EP-A- 0 061 036
- DE-A- 2 909 776
- DE-B- 1 263 261
- FR-A- 2 457 052
- US-A- 3 838 249

## Beschreibung

Die Erfindung betrifft eine Einbauanordnung für eine Elektrokochplatte mit einem sie umgebenden Tragring nach dem Oberbegriff des Anspruches 1.

Es sind bereits Einbauplatten aus Glas oder Keramik bekannt geworden, die steifer und unempfindlicher sind und eine leicht zu reinigende Oberfläche haben. Die Wärmeschockempfindlichkeit dieser Platten macht es erforderlich, besondere Massnahmen zu ergreifen, um die Einbauplatten gegen die Wärme der Kochplatten zu schützen.

Aus der FR-A-2 457 052 ist der Einbau einer Kochplatte in eine aus Holz o.dgl. bestehende Arbeitsplatte bekannt geworden, wobei als Einbauplatte eine ringförmige Keramikplatte zwischengeschaltet ist. Auf dieser liegt ein flacher Tragring auf, und sie hat an der Unterseite eine Rippe, an der sich ein unterer Abschlussdeckel abstützt. Diese Ring-Platte ersetzt hier die übliche Einbauplatte des Herdes. Zur Verwendung als Zwischenring zwischen einer Kochplatte und einer Glaskeramikplatte wäre sie wegen der eigenen Bruchempfindlichkeit und schwierigen Herstellbarkeit weniger geeignet.

Aus der US-A-3 838 249 ist es bekannt geworden, eine Elektrokochplatte in die Öffnung einer aus Glas oder Keramik bestehenden Einbauplatte einzubauen, wobei zwischen dem Tragring und der Einbauplatte ein Zwischenring mit einem hohen und steilen Aussenabschnitt zwischengeschaltet ist. Dieser übernimmt jedoch keine Trag-, sondern nur Abschirmfunktionen und überbrückt daher auch nicht mechanisch den Abstand zwischen dem Kochplattenkörper und der Glaskeramikplatte, die fast bis an den Kochplattenkörper heranreicht. Es ergibt sich ein sehr hoher und für die Benutzung und die Bruchsicherheit der Einbauplatte ungünstiger Einbau.

Aus der DE-A-2 126 614 ist eine Einbauanordnung bekannt geworden, bei der ein sehr hoher Zwischenring verwendet wird, der aus Vollmaterial oder doppelwandig so ausgeführt ist, dass seine etwas gegenüber dem Aussenrand zurückgesetzte, flache Unterseite eine Dichtung aufnehmen kann, die auf der Einbauplatte aufliegt. Dieser Zwischenring ist kompliziert aufgebaut und erfordert eine sehr genaue Abstimmung der Dichtung im Vergleich zum Anpressdruck, damit der Einbau einerseits dicht ist und andererseits der Aussenrand etwa an der Einbauplatte anliegt, um keinen störenden Spalt zu ergeben. Die Abschirmung der Einbauplatte vor der Wärme der Elektrokochplatte soll dadurch erreicht werden, dass die Kochplatte völlig oberhalb der Einbauplatte montiert wird, was jedoch optisch und funktionell störend ist, weil ein Herüberziehen der Kochgefässe von der Einbauplatte auf die Elektrokochplatte nicht möglich ist. Ausserdem reicht das Material der Einbauplatte bis nahe an den Kochplattenumfang heran, weil die mittig unter dem Zwischenring liegende Dichtung dies erfordert.

Aus der DE-U-7 914 082 ist bereits ein flacher und breiter Tragring bekannt geworden, der sich mit einer Dichtung im Aussenbereich auf der Keramik-Einbauplatte stützt. Dieser Ring ermöglicht es zwar, den Randbereich der Einbauplatte auf einem niedrigeren Temperaturniveau zu halten, erfordert jedoch eine Sonderkonstruktion bezüglich des Tragringes der Elektrokochplatte und muss wegen seiner breiten, flachen Form aus relativ starkem Material hergestellt werden, um bei stärkerer Belastung nicht federnd nachzugeben. Ausserdem ist durch den relativ grossen Temperaturgradienten zwischen seinem Innen-und Aussenumfang eine unterschiedliche Verfärbung dieses Ringes durch Anlauffarben zu befürchten, was optisch stört.

Aufgabe der Erfindung ist es, eine Einbauanordnung zu schaffen, die einen relativ flachen Einbau von üblichen, nicht gesondert anzupassenden Elektrokochplatten in temperaturempfindliche, insbesondere aus Glas oder Keramik bestehende Einbauplatten auch mit Blech-Zwischenringen ermöglicht.

Diese Aufgabe wird durch den Anspruch 1 gelöst.

Durch die Verwendung eines solchen Zwischenringes können übliche Kochplatten mit einem relativ schmalen Tragring (auch «Überfallrand" genannt) verwendet werden. Da er mit dem Aussenrand auf der Einbauplatte aufliegt und sich dort ggf. auch seine Dichtung befindet, kann die Öffnung in der Einbauplatte wesentlich grösser gemacht werden als der Gesamtdurchmesser der Kochplatte. Der Öffnungsrand der Einbauplatte hat also einen erheblichen Abstand von dem Aussenumfang der Elektrokochplatte und ist schon dadurch auf einem niedrigeren Temperaturniveau zu halten. Die Wahl eines flachen Zwischenringes ermöglicht einen relativ flachen Kochplatteneinbau mit allen sich daraus ergebenden ästhetischen und Gebrauchsvorteilen. Das Problem der Anlauffarben ist durch die Emaillierung gelöst. Da der Zwischenring aus einem anderen Material besteht als der Tragring, ergibt sich ohnehin eine optische Trennung, wobei der Zwischenring optisch entweder als gesonderter Teil oder evtl. auch als ein zur Einbauplatte gehöriger Abschnitt empfunden wird. Da der Zwischenring aus einem dickeren Blechmaterial besteht als der Tragring, ergibt sich eine vergleichbare Steifheit für beide Ringe, weil der Tragring einerseits schmaler und andererseits stärker profiliert ist, während der Zwischenring breiter und flacher ist. Durch die Oberflächenbeschichtung in Form einer Emaillierung wird nicht nur erreicht, dass ein festigkeitsmässig und thermisch günstiges Material eingesetzt werden kann, dessen Kosten um Grössenordnungen unter denen eines rostfreien Stahlringes liegen, sondern es wird auch ein optisch und thermisch günstiger Übergang auf die Glasplatte erreicht. Die Oberfläche des emaillierten Ringes passt sich der meist dunkel gefärbten Glasoberffäche der Einbauplatte in idealer Weise an, und der Ring ist ausserordentlich reinigungsfreundlich.

Die Emaillierung stellt auch eine Oberflächenisolierung dar. Ohne besondere Erdungsmassnahmen könnte eine Erdung dieses Ringes nicht absolut sichergestellt werden.

Der relativ breite Ring überdeckt einen Spalt zwischen der Kochplatte und der Einbauplatte und es wäre möglich, dass ein sich an der Unterseite der Kochmulde lockerndes Kabel in diesen Spalt hineinragt und den Zwischenring von innen her unter Spannung setzt. Auch für diesen zwar unwahrscheinlichen Fall ist eine vollständige elektrische Sicherheit hergestellt.

Vorteilhaft kann bei der Einbauanordnung ein Einsatzring vorgesehen sein, der von dem Zwischenring vollständig überdeckt ist und einen den Öffnungsrand der Öffnung überdeckenden, im wesentlichen ringförmigen Abschirmungsabschnitt und Mittel zum Positionieren einer Dichtung in einer solchen Lage aufweist, dass der zwischen der Einbauplatte und dem Zwischenring wirksame Dichtbereich nahe am Aussenumfang des Zwischenringes liegt. Dieser gesonderte Einsatzring schirmt die der Kochplatte zugekehrten Teile der Einbauplatte ab, nämlich den inneren Öffnungsrand und seine obere Kante. Gleichzeitig positioniert er die Dichtung so, dass sie mit dem Aussenrand des Zwischenringes zusammenwirkt. Dort ist die Dichtung thermisch am wenigsten belastet und ermöglicht es, die Öffnung so gross wie möglich zu machen.

Der Einsatzring hat einen generell L-förmigen Querschnitt mit einem nach aussen ragenden oberen Flansch.

Die Dichtung kann ein die Einbauöffnung einfassender Dichtungsring mit im wesentlichen U-förmigem Querschnitt sein, an dessen oberen Schenkel der Dichtbereich vorgesehen ist, und der vorzugsweise nach innen gerichtete, den Einsatzring zentrierende Rippen aufweist. Dieser Dichtungsring bildet eine zusätzliche mechanische und thermische Abschirmung des empfindlichen Öffnungsrandes und wird darüberhinaus von dem Einsatzring thermisch abgeschirmt und zentriert, sowie gegen Abspringen vom Öffnungsrand gesichert. Durch die Zentrierrippen wird ein möglichst geringer Kontaktbereich zwischen Einsatzring und Dichtung und ein isolierender Luftraum zwischen diesen gebildet. Die Mittel zum Positionieren der Dichtung können also durch den Aussenumfang des zylindrischen Teils des Einsatzringes gebildet sein oder auch durch den Endbereich des Flansches, um den sich eine Dichtungslippe herumlegen kann. Vorzugsweise kann die Breite des Zwischenringes um das zwei- bis vierfache grösser sein als seine Höhe zwischen der Auflage des Aussenrandes des Tragringes auf ihm und seiner Auflage auf der Einbauplatte.

Der Zwischenring hat einen vom Tragring überdeckten, nach innen schräg aufwärts gerichteten Innenrand, der im Zusammenwirken mit dem Tragring einen Zentrierrand bildet. Auf diesem vorzugsweise recht hoch in den Tragring hineinreichenden Innenrand zentriert sich einerseits die Kochplatte auf dem Zwischenring oder, falls die Kochplatte durch ihre Befestigung selbst zentriert ist, der Zwischenring in seiner Lage relativ zur Einbauplatte. Der Zwischenring hat einen flach-S-förmigen Querschnitt mit drei nach aussen abfallend geschrägten Abschnitten, bei dem zwischen dem Innenrand und einem ebenfalls steilen Aussenrand ein sehr flacher Mittelabschnitt liegt. Innenrand und Aussenrand können vorzugsweise steiler sein als 45° (vorzugsweise 60°), während der Mittelbereich eine Steigung zwischen 3 und 10° hat. Der Zwischenring kann ein einfach liegender, im Querschnitt flach profilierter Blechring sein. Er braucht also nicht doppelwandig oder aus massivem Material ausgeführt zu sein, was nicht nur Herstellungsvorteile mit sich bringt, sondern auch die Funktion verbessert. Wenn vorteilhaft der Einsatzring an seiner Innenseite Mittel zum Zentrieren der Kochplatte aufweist, dient er einem dreifachen Zweck, nämlich der exakten Positionierung der Dichtung und des Zwischenringes nach aussen hin, der thermischen Abschirmung des Randes der Glasplatte und gleichzeitig der exakten Positionierung bzw. Zentrierung der Elektrokochplatte nach innen hin. Die Erfindung macht es möglich, dass in Einbauplatten mit einer bestimmten Lochgrösse Kochplatten unterschiedlichen Aussendurchmessers eingesetzt werden können. Zu diesem Zweck ist erfindungsgemäss vorgesehen, dass Einsatzringe mit unterschiedlich langen, nach innen gerichteten Laschenteilen zur Anpassung von Kochplatten unterschiedlichen Durchmessers für einen bestimmten Lochdurchmesser in der Einbauplatte vorgesehen sind. Ferner kann der Einsatzring zur mittelbaren Zentrierung der Kochplatte in einer Unterkonstruktion für die Einbauplatte vorgesehen sein, indem Zentriervorsprünge der Unterkonstruktion sich an dem Einsatzring abstützen.

Weitere Vorteile und Merkmale von bevorzugten Ausführungsformen gehen aus der Beschreibung und den Zeichnungen hervor. Zwei Ausführungsbeispiele sind in der Zeichnung dargestellt und werden im folgenden näher erläutert. Es zeigen:
Fig. 1 und 3 zwei Teilquerschnitte durch die Einbauanordnung, d.h. den Verbindungsbereich zwischen Kochplattenkörper und Einbauplatte;
Fig. 2 und 4 verkleinerte Teilansichten in Richtung der Pfeile II und IV;
Fig. 5 eine Draufsicht auf ein Kochgerät.
Fig. 1 und 2 zeigt eine Elektrokochplatte 11, deren Kochplattenkörper aus Gussmaterial besteht, die eine obere ebene, geschlossene Kochfläche hat und von an ihrer Unterseite in Nuten eingelegten Heizwiderständen (nicht dargestellt) elektrisch beheizt wird.

Die Kochplatte hat an ihrem oberen Aussenumfang einen vorstehenden Flansch 12, gegen den sich von unten her ein aus Blech bestehender Tragring 13 abstützt, der einen umgekehrt und unregelmässigen U-förmigen Querschnitt hat, dessen Aussenschenkel sich schräg unter ca. 45° nach unten aussen erstreckt. Der Aussenrand 21 des Tragringes liegt auf einem Zwischenring 15 auf, der einen flach-S-förmigen Querschnitt hat. An seinen unter einem sehr flachen Winkel nach aussen abfallenden Mittelabschnitt 43 schliessen sich innen und aussen jeweils steilere Innen- und Aussenränder 39, 41 an, die eine Steigung von mehr als 45° (vorzugsweise 60°) haben. Der Aussenrand 21 des recht breiten Tragringes 13 liegt im Bereich des Knickes zwischen dem Innenrand 39 und dem Mittelabschnitt 43 auf letzteren auf. Zwischen dieser Auflageposition und der Aussenkante des Aussenrandes hat der Zwischenring 15 eine Höhe h, die etwa die Hälfte bis ein Viertel der zwischen den gleichen Punkten gemessenen Breite b beträgt. Der Innenrand 39 ragt in dem Tragring hoch und bildet einen Zentrierrand.

Während der Tragring 13 normalerweise aus relativ dünnem rostfreiem Stahl in der Grössenordnung von 0,4 mm Dicke besteht, besteht der Zwischenring aus dickerem Blech von ca. 0,8 mm Dicke, das an seiner Aussenseite eine Oberflächenbeschichtung 25, beispielsweise eine Emaillierung, besitzt.

Dadurch hebt sich der Zwischenring farblich von dem Tragring ab und ist leichter zu reinigen als ein Ring aus rostfreiem Stahl. Der Innendurchmesser der Öffnung 16 ist wesentlich grösser als der Aussendurchmesser der Kochplatte einschliesslich des Tragringes 13.

Der Aussenrand 41 des Zwischenringes 15 liegt auf einer Einbauplatte 19 auf, die aus einer Platte aus relativ wärmeschockbeständigem Glas oder Keramik besteht. Die flache Einbauplatte trägt die ausgeschnittenen Öffnungen 16 für mehrere Kochplatten und ist selbst in eine Öffnung einer Arbeitsplatte eines Küchenmöbels oder einen Kochherdes eingebaut. Der Öffnungsrand 23 der Einbauplatte 19 wird von einer Dichtung 26 umfasst, die einen U-förmigen Querschnitt mit nach aussen gerichteten, den oberen und unteren Randbereich überdeckenden Schenkeln 37 aufweist. An ihrer Innenseite hat die aus wärmebeständigem Kunststoff hergestellte Dichtung vorstehende, ringförmig umlaufende Rippen 30.

Ein Einsatzring 31 hat eine im wesentlichen L-förmige Gestalt mit einem zylindrischen Abschirmungsabschnitt 32 und einem äusseren Flansch 33, der entsprechend der Gestalt des Dichtungsringes leicht nach unten abgeschrägt ist. Der Flansch 33 endet etwas vor dem Ende des Schenkels 37 der Dichtung, so dass das äussere Ende des Schenkels der Dichtung 37 am Inneren des Aussenrandes 41 des Zwischenringes anliegt und dieses abdichtet.

Der Einsatzring 31 schirmt die Dichtung gegen direkte Wärmestrahlung sowohl von der Kochplatte als-auch von den inneren Bereichen des Tragringes und des Zwischenringes ab, so dass die Dichtung nur mit ihrem Aussenbereich mit der von Tragring und Zwischenring gebildeten Verbindung zur Kochplatte in Berührung kommt. Zwischen den Rippen 30 und dem Abschirmungsabschnitt 32 bilden sich Luftzwischenräume, die eine zusätzliche Isolierung darstellen. Unter der Einbauplatte 19 liegt eine mulden- oder plattenförmige Unterkonstruktion 49, auf der die Einbauplatte unter Zwischenlage eines den Öffnungsrand 23 untergreifenden Dichtungsflansches 51 aufliegt. Im Bereich der Einbauöffnung 16 hat auch die Unterkonstruktion eine Öffnung, ist dort aber von einem mulden- oder bügelförmigen Teil 48 unterlegt, an dem die Platte über einen Mittelbolzen verspannt sein kann. Dadurch bringt die Spannkraft keine Biegespannung auf die Einbauplatte 19 auf. An der Unterkonstruktion 49 sind am Innenumfang seiner Öffnung mehrere, beispielsweise sechs, Zentriervorsprünge 53 vorgesehen, die die Form nach innen gerichteter Lappen haben, die etwas abgekröpft sein können und vorzugsweise eine stumpfe, nach innen gerichtete Spitze haben (Fig. 2), die die Wärmeleitung minimiert. Sie wirken mit dem Kochplattenrand 14 zu dessen unmittelbarer Zentrierung an der Unterkonstruktion zusammen. Der Abschirmungsabschnitt 32 reicht bis zur Unterkonstruktion 49 herunter und schirmt Dichtung 26 und Einbauplatte 19 gegen Strahlung ab.

Fig. 3 und 4 zeigen eine Anordnung, die mit Fig. 1 und 2 mit Ausnahme der im folgenden beschriebenen Unterschiede übereinstimmt. Gleiche bzw. vergleichbare Teile tragen gleiche Bezugszeichen und werden nicht nochmals erläutert. Der Zwischenring 15 ist bei im wesentlichen gleicher Höhe h mit einer noch grösseren Breite b hergestellt, wobei jedoch seine übrige Gestalt der bereits beschriebenen entspricht. Die Dichtung 26 hat bei gleicher Grundform eine andere Gestalt und Abmessung der Rippen 30, die sich dichtlippenartig an den Einsatzring 31 anpressen. Der obere Schenkel 37 der Dichtung 26 hat eine äussere, C-förmig nach innen zurückgekippte Dichtlippe 45, die sich um die Aussenkante des Flansches 33 des Einsatzringes 31 herumlegt und somit eine grossflächige Anlage zwischen dem Aussenrand 41 des Zwischenringes und der Dichtung bildet, die sich bis in den Knick zum Mittelabschnitt 43 erstreckt. Hier ist zwar die Dichtung nicht vollständig gegen die Elektrokochplatte abgeschirmt; dies ist jedoch aufgrund der grösseren Breite des Zwischenringes vertretbar. Bei dieser Ausführungsform ist der Unterschied zwischen dem Durchmesser der Öffnung 16 und dem Aussendurchmesser der Elektrokochplatte noch grösser als bei der Ausführungsform nach Fig. und beträgt mehr als das Doppelte der von aussen sichtbaren Breite des Tragringes. Bei allen Ausführungen ist aber der Zwischenring vorteilhaft wesentlich breiter als der Tragring, insbesondere wenn man die von aussen sichtbaren Bereiche von Tragring und/oder Zwischenring betrachtet. Die Aussenflächen bzw. Kanten von Flansch 12, Tragring 13, Zwischenring 15 und Einbauplatte 19 liegen auf einer flach ansteigenden Kurve, deren maximale Steigung unter 50° liegt.

Der Abschirmungsabschnitt 32a reicht bis unter die Unterkante der Dichtung 26 und die Ebene der Unterkonstruktion 49, deren Zentriervorsprünge 53a mit dem Einsatzring 31a zusammenwirken. An dessen Innenseite sind am Umfang mehrere im Querschnitt L-förmige Blechteile 46 angeschweisst, die mit einem Schenkel an dem Abschirmungsabschnitt 32a des Einsatzringes 31a anliegen, während der andere, nach innen ragende Schenkel eine Lasche 47 mit abgerundetem oder spitzem Ende bildet. Sie reicht bis kurz vor den Kochplattenrand 14.

So erfolgt eine exakte Zentrierung der Elektrokochplatte 11 gegenüber dem Einsatzring und damit mittelbar gegenüber der Einbauplatte 19 und sowie über die Zentriervorsprünge 53a auch der Unterkonstruktion 49.

Fig. 4 zeigt in Unteransicht einen der Zentriervorsprünge 53a, der mit der Aussenfläche des Einsatzringes 31a zusammenwirkt. Ferner ist gezeigt, dass wenigstens einer der Zentriervorsprünge als stufenförmiger Vorsprung 53b ausgebildet ist, dessen Mittelteil 55 in eine Ausnehmung 56 des Abschirmungsabschnittes 32a eingreift und den Einsatzring gegen Verdrehung sichert, während die zurückgesetzten Seitenteile 57 mit der Aussenfläche des Abschirmungsabschnittes zur Zentrierung zusammenwirken.

Die in Fig. 5 dargestellte Ausführungsform zeigt in Draufsicht einen Kochherd mit üblichen, im Abstand voneinander angeordneten Kochplatten 11, die in einer beispielsweise aus Blech bestehenden Herdplatte 60 eingebaut sind. Ein langgestreckt rechteckiger Bereich der Herdplatte 60 ist muldenförmig abgesenkt und in diesem Bereich ist, im wesentlichen bündig mit der Oberfläche der Herdplatte, eine aus Hartglas bestehende Einbauplatte 19a eingebaut. Sie hat zwei kreisförmige Öffnungen, deren Rand 23 strichliert angedeutet ist, die in Längsrichtung der Einbauplatte angeordnet sind und sich in ihrer Mitte etwas überschneiden, so dass sie miteinander verbunden sind. In diese Öffnungen sind zwei Kochplatten 11 üblicher Bauart eingebaut, deren Tragringe 13 sich auf einem Doppelring 15a abstützen, der in seiner Querschnittsform und den sonstigen Eigenschaften den Ringen 15 der Fig. 1 und 2 entsprechen kann, jedoch aus zwei Ringen besteht, die in der Mitte zusammenhängend ausgebildet sind. Der Doppelring 15a hat wie die Öffnung eine 8- bzw. brillenförmige Gestalt. Er kann aus zwei Ringen unterschiedlicher Grösse gebildet sein, in die dann auch zwei unterschiedlich grosse Kochplatten eingesetzt werden. Ebenso ist es möglich, den Verbindungsbereich anders zu gestalten, indem beispielsweise die entstehenden nach innen gerichteten Ausnehmungen 61 ausgerundet sind o.dgl.

Anstelle des Bügels 48 bei den bisherigen Ausführungsformen ist ein durchgehender Tragbügel 48a vorgesehen, der von einer Schmalseite der Einbauplatte 19a zur anderen reicht und im seitlichen Mittelbereich (nahe den Einbuchtungen 61) Abstützungen 62 hat. Damit sorgt der Tragbügel mit dafür, dass die Einbauplatte 19a vor starken Belastungen oder Verbiegungen geschützt wird.

Hierbei sind die beiden Kochplatten 11 sehr dicht aneinander angeordnet, während bisher 5 cm Mindestabstand üblich waren. Beide Kochplatten haben je einen einzelnen, ggf. aber baulich zusammengefassten Schalter und können einzeln ein- und ausgeschaltet werden. Sie sind daher sowohl als Einzelkochplatten als auch als zusammenhängende Koch- oder Wärmeplatte verwendbar. Dafür ist es allerdings notwendig, dass ihre oberen Kochflächen genau miteinander fluchten, was bei den üblichen Blechkonstruktionen wegen belastungs- und wärmebedingter Formungen nicht möglich war. Die Einbauplatte 19a aus Glas sorgt jedoch dafür, dass diese Ebenheit eingehalten wird, insbesondere wenn der Bügel 48 verwendet wird. Der Doppelzwischenring 15a sorgt ebenfalls für die Versteifung und ermöglicht eine gute Ausrichtung der Kochplatten zueinander und sorgt ausserdem dafür, dass Wärmeausdehnungen, die über die Abmessung beider Kochplatten hinweg erhebliche Werte haben können, ausgeglichen werden.

Die Einbauplatte 19a kann entweder in Herdplatten oder auch unabhängig in Arbeitsplatten eingesetzt werden. Besonders bevorzugt ist ein Herd mit vier normalen Kochplatten und einer Doppelkocheinheit nach Fig. 5.

## Patentansprüche

1. Einbauanordnung für eine Elektrokochplatte mit einem sie umgebenden Tragring (13) aus Blech zum Einbau in eine Öffnung (17) einer vorzugsweise aus Glas oder Keramik bestehenden Einbauplatte (19), mit einem Zwischenring (15), auf dem sich der Tragring (13) abstützt und der sich mit seinem Aussenrand (41) auf der Einbauplatte (19) abstützt, wobei die Breite des Zwischenringes (15) grösser ist als seine Höhe (h) zwischen der Auflage des Aussenrandes (21) des Tragringes (13) auf ihm und seiner Auflage auf der Einbauplatte (19), und wobei die Öffnung (17) einen grösseren Durchmesser hat als der Aussendurchmesser der Kochplatte (11) einschliesslich des Tragringes (13), wobei der Zwischenring (15) den Abstand zwischen dem Innenrand (23) der Öffnung (17) und dem Kochplattenaussendurchmesser überdeckt, dadurch gekennzeichnet, dass der aus Blech bestehende Zwischenring (15) eine S-förmige Querschnittsform mit drei nach aussen abfallend abgeschrägten Abschnitten (39, 41, 43) hat, dass zwischen dem steileren Innenrand (39) und einem ebenfalls steileren Aussenrand (41) ein flacherer Mittelabschnitt (43) liegt, dass die Höhen des Mittelabschnittes (43) und des Innenrandes zusammen wenigstens so gross sind wie die Höhe des Aussenrandes (41), dass das Blechmaterial des Zwischenringes (15) stärker ist als das des Tragringes (13) und der aus einem anderen Material als der Tragring (13) bestehende Zwischenring (15) eine Oberflächenbeschichtung (25) in Form einer Emaillierung aufweist.

2. Einbauanordnung nach Anspruch 1, gekennzeichnet durch einen Einsatzring (31), der von dem Zwischenring (15) vollständig überdeckt ist und einen den Öffnungsrand (23) der Öffnung (17) überdeckenden, im wesentlichen ringförmigen Abschirmungsabschnitt (32) und Mittel (34) zum Positionieren einer Dichtung (26) in einer solchen Lage aufweist, dass der zwischen der Einbauplatte (19) und dem Zwischenring (15) wirksame Dichtbereich (29) nahe am Aussenumfang des Zwischenringes (15) liegt, wobei der Einsatzring (31) vorzugsweise einen generell L-förmigen Querschnitt mit einem nach aussen ragenden Flansch (33) hat.

3. Einbauanordnung nach Anspruch 2, dadurch gekennzeichnet, dass die Dichtung (26) ein die Einbauöffnung (17) einfassender Dichtungsring mit im wesentlichen U-förmigem Querschnitt ist, an dessen oberem Schenkel (37) der Dichtbereich (29) vorgesehen ist, und der vorzugsweise nach innen gerichtete, den Einsatzring (31) zentrierende Rippen (30) aufweist.

4. Einbauanordnung nach einem der vorhergehenden Ansprüche, dadurch gekennzeichnet, dass die Breite (b) des Zwischenringes (15) um das Zwei- bis Vierfache grösser ist als seine Höhe (h) jeweils zwischen der Auflage des Aussenrandes (21) des Tragringes (13) auf ihm und seiner Auflage auf der Einbauplatte (19) gemessen.

5. Einbauanordnung nach einem der vorhergehenden Ansprüche, dadurch gekennzeichnet, dass der Zwischenring (15) ein einfachliegender, im Querschnitt flach profilierter Blechring ist, dessen Innenrand (39) und Aussenrand (41) steiler als 45° sind, wobei der nach innen schräg aufwärts gerichtete Innenrand (39) im Zusammenwirken mit dem Tragring (13) einen Zentrierrand bildet.

6. Einbauanordnung nach Anspruch 2, dadurch gekennzeichnet, dass der Einsatzring (31) an seiner Innenseite Mittel zum Positionieren bzw. Zentrieren der Kochplatte (11) und vorzugsweise zum gleichzeitigen Positionieren bzw. Zentrieren der Kochplatte (11) und des Zwischenringes (15) und/ oder der Dichtung (26) nach aussen und nach innen aufweist, die insbesondere als nach innen gerichtete, punktgeschweisste, im Querschnitt etwa L-förmige Laschen (47) oder Nocken ausgebildet sind, die Laschen (47) zur punktförmigen Anlage am Kochplattenrand (14) ausgebildet sind.

7. Einbauanordnung nach einem der Ansprüche 2-6, dadurch gekennzeichnet, dass Einsatzringe (31) mit unterschiedlichen Positioniermitteln zur Anpassung von Kochplatten unterschiedlichen Durchmessers für einen bestimmten Lochdurchmesser in der Einbauplatte (19) vorgesehen sind.

8. Einbauanordnung nach einem der Ansprüche 2-7, dadurch gekennzeichnet, dass eine unter der Einbauplatte (19) liegende, vorzugsweise platten-oder muldenförmige Unterkonstruktion (50) Zentriervorsprünge (53, 53a) aufweist, die mit dem Einsatzring (31, 31a) oder dem Kochplattenrand (14) zusammenwirken, wobei vorzugsweise wenigstens ein Zentriervorsprung (53b) in eine Ausnehmung des Einsatzringes zur Verdrehsicherung eingreift.

## Claims

1. Mounting arrangement for an electric hotplate with a sheet metal support ring (13) surrounding it for fitting into an opening (17) of a preferably glass or ceramic mounting plate (19), with an intermediate ring (15), on which the support ring (13) is supported and whose outer rim (21) is supported on the mounting plate (19), the width of the intermediate ring (15) being greater than its height (h) between the seating of the outer rim (21) of support ring (13) thereon and its seating on the mounting plate (19) and in which the opening (17) has a larger diameter than the external diameter of hotplate (11), including the support ring (13), intermediate ring (15) covering the gap between the inner rim (23) of opening (17) and the hotplate external diameter, characterized in that the sheet metal intermediate ring (15) has a S-shaped cross-section with three outwardly downwardly bevelled portions (39, 41, 43), that between the steeper inner rim (39) and an also steeper outer rim (41) is provided a flatter middle portion (43), that the heights of the middle portion (43) and the inner rim together are at least as large as the height of the outer rim (41), that the sheet metal material of the intermediate ring (15) is thicker than that of the support ring (13) and the intermediate ring (15) made from a material differing from that of the support ring (13) has a surface coating (25) in the form of enamelling.

2. Mounting arrangement according to claim 1, characterized by an insert ring (31), which is completely covered by the intermediate ring (15) and has a substantially circular shielding portion (32) covering the opening rim (23) of opening (17) and means (34) for positioning a packing (26) in a position such that the sealing region (29) acting between mounting plate (19) and intermediate ring (15) is located close to the outer circumference of intermediate ring (15), the insert ring (31) preferably having a generally L-shaped cross-section with an outwardly projecting flange (33).

3. Mounting arrangement according to claim 2, characterized in that the packing (26) is a sealing ring surrounding the mounting opening (17) and having a substantially U-shaped cross-section and on whose upper leg (37) is provided the sealing region (29) and which preferably has inwardly directed ribs (30) centering the insert ring (31).

4. Mounting arrangement according to one of the preceding claims, characterized in that the width (b) of the intermediate ring (15) is two to four times larger than its height (h) in each case between the seating of the outer rim (21) of support ring (13) thereon and its seating on the mounting plate (19).

5. Mounting arrangement according to one of the preceding claims, characterized in that the intermediate ring (15) is a horizontally positioned, cross-sectionally flat, profiled sheet metal ring, whose inner rim (39) and outer rim (41) are steeper than 45°, the inwardly inclined, upwardly directed inner rim (39) forming a centering edge in conjunction with the support ring (13).

6. Mounting arrangement according to claim 2, characterized in that on the inside of insert ring (31) there are means for positioning and/or centering the hotplate (11) and preferably for the simultaneous positioning and/or centering of the hotplate (11) and the intermediate ring (15) and/or the packing (26) outwards and inwards and which are in particular constructed as inwardly directed, spot-welded, cross-sectionally approximately L-shaped tabs (47) or cams, the tabs (47) being constructed for punctiform engagement on the hotplate rim (14).

7. Mounting arrangement according to one of the claims 2 to 6, characterized in that insert rings (31) with different positioning means are provided for adapting hotplates of different diameters for a particular hole diameter in the mounting plate (19).

8. Mounting arrangement according to one of the claims 2 to 7, characterized in that a preferably plate or trough-like substructure (50) located below the mounting plate (19) has centering projections (53, 53a), which cooperate with the insert ring (31, 31a) or the hotplate rim (14) and preferably at least one centering projection (53b) engages in a recess of the insert ring to prevent turning.

## Revendications

1. Dispositif de montage encastré pour une plaque de cuisson électrique, comprenant un anneau de support (13) en tôle qui entoure cette plaque en vue de l'encastrement dans une ouverture (17) d'un panneau d'encastrement (19) consistant, de préférence, en du verre ou de la céramique, ainsi qu'une bague intercalaire (15) sur laquelle l'anneau de support (13) prend appui, et qui prend appui sur le panneau d'encastrement (19) par son bord externe (41), la largeur de la bague intercalaire (15) étant plus grande que sa hauteur (h) entre la zone sur laquelle le bord externe (21) de l'anneau de support (13) y est en appui et sa propre zone d'appui sur le panneau d'encastrement (19), l'ouverture (17) présentant un diamètre plus grand que le diamètre externe de la plaque de cuisson (11) incluant l'anneau de support (13), la bague intercalaire (15) couvrant la distance entre le bord interne (23) de l'ouverture (17) et la circonférence externe de la plaque de cuisson, caractérisé par le fait que la bague intercalaire (15), constituée par de la tôle, possède une configuration de section en S comprenant trois régions (39, 41, 43) à inclinaison décroissant vers l'extérieur; par le fait qu'une région centrale (43) plus aplatie se trouve entre le bord interne (39) à pente plus accentuée et un bord externe (41), lui aussi à pente plus accentuée; par le fait que les hauteurs conjuguées de la région centrale (43) et du bord interne sont au moins égales à la hauteur du bord externe (41); et par le fait que la tôle constituant la bague intercalaire (15) est plus épaisse que celle de l'anneau de support (13) et que la bague intercalaire (15), consistant en un matériau autre que celui de l'anneau de support (13), présente un revêtement superficiel (25) sous la forme d'un émaillage.

2. Dispositif de montage encastré selon la revendication 1, caractérisé par une bague incorporée (31) qui est intégralement recouverte par la bague intercalaire (15) et présente un tronçon (32) sensiblement annulaire qui forme écran protecteur et coiffe le bord (23) de l'ouverture (17), ainsi que des moyens (34) pour positionner une garniture d'étanchéité (26) dans une position telle que la zone d'étanchéité (29), agissant entre le panneau d'encastrement (19) et la bague intercalaire (15), se trouve à proximité du pourtour externe de cette bague intercalaire (15), la bague incorporée (31) possédant, de préférence, une section globalement configurée en L avec une aile (33) saillant vers l'extérieur.

3. Dispositif de montage encastré selon la revendication 2, caractérisé par le fait que la garniture d'étanchéité (26) est une bague d'étanchéité qui enchâsse l'ouverture d'encastrement (17), présente une section principalement configurée en U sur la branche supérieure (37) de laquelle la zone d'étanchéité (29) est prévue, et est de préférence pourvue de nervures (30) dirigées vers l'intérieur et centrant la bague incorporée (31).

4. Dispositif de montage encastré selon l'une des revendications précédentes, caractérisé par le fait que la largeur (b) de la bague intercalaire (15) est supérieure, du double au quadruple, à sa hauteur (h), respectivement mesurée entre la zone sur laquelle le bord externe (21) de l'anneau de support (13) y est en appui, et sa propre zone d'appui sur le panneau d'encastrement (19).

5. Dispositif de montage encastré selon l'une des revendications précédentes, caractérisé par le fait que la bague intercalaire (15) est une bague en tôle à épaisseur simple de section à profil aplati, dont le bord interne (39) et le bord externe (41) ont une pente supérieure à 45°, le bord interne (39), dirigé à l'oblique vers l'intérieur et vers le haut, formant un bord de centrage en coopérant avec l'anneau de support (13).

6. Dispositif de montage encastré selon la revendication 2, caractérisé par le fait que la bague incorporée (31) présente, sur sa face interne, des moyens pour positionner ou pour centrer respectivement la plaque de cuisson (11) et, de préférence, pour positionner ou centrer simultanément la plaque de cuisson (11) et la bague intercalaire (15) et/ou la garniture d'étanchéité (26) vers l'extérieur et vers l'intérieur, ces moyens étant réalisés en particulier sous la forme de pattes (47) ou protubérances de section sensiblement en L, dirigées vers l'intérieur et soudées par points, ces pattes (47) étant conçues en vue d'un contact ponctuel contre le bord (14) de la plaque de cuisson.

7. Dispositif de montage encastré selon l'une des revendications 2-6, caractérisé par le fait que des bagues incorporées (31), dotées de moyens de positionnement différents pour l'adaptation de plaques de cuisson de diamètre différent, sont prévues pour un diamètre de passage déterminé dans le panneau d'encastrement (19).

8. Dispositif de montage encastré selon l'une des revendications 2-7, caractérisé par le fait qu'une structure sous-jacente (50), de préférence en forme de plaque ou d'auge, située au-dessous du panneau d'encastrement (19), présente des saillies de centrage (53, 53a) qui coopèrent avec la bague incorporée (31, 31a) ou avec le bord (14) de la plaque de cuisson, de préférence au moins une saillie de centrage (53b) s'engageant, en vue du verrouillage anti-rotation, dans un évidement de la bague incorporée.
